# EUROPÄISCHE PATENTSCHRIFT

(11) **EP 2 527 951 B1**
(45) Veröffentlichungstag und Bekanntmachung des Hinweises auf die Patenterteilung: **15.07.2015**
(21) Anmeldenummer: 12168214.0
(22) Anmeldetag: 16.05.2012
(51) Int. Cl.: G05G 1/12, F24C 7/08

(54) **Bedienelement für ein Hausgerät sowie Hausgerät mit einer Bedienvorrichtung mit einem Bedienelement**
Operating element for a domestic appliance and domestic appliance with such an operating element
Élément de commande pour un appareil ménager ainsi qu'appareil ménager avec un dispositif de commande doté d'un élément de commande

(30) Priorität: 19.05.2011 DE 102011076096
(43) Veröffentlichungstag der Anmeldung: 28.11.2012
(73) Patentinhaber: BSH Hausgeräte GmbH, 81739 München (DE)
(72) Erfinder: Grätz, Franz, 83374 Traunwalchen (DE); Schemmerer, Roman, 83349 Palling (DE); Weinbrenner, Konrad, 83368 St. Georgen (DE)

(56) Entgegenhaltungen:
- DE-B- 1 074 117
- DE-C- 579 495
- US-A- 2 774 852

## Beschreibung

Die Erfindung betrifft ein Bedienelement für ein Hausgerät, gemäß dem Oberbegriff des Patentanspruchs 1. Des Weiteren betrifft die Erfindung ein Hausgerät mit einer Bedienvorrichtung und einem entsprechenden Bedienelement.

Hausgeräte, wie beispielsweise Backöfen, weisen eine Bedienvorrichtung auf, die ein oder mehrere Bedienelemente als Drehknebel umfassen. Durch Drehen dieser nach außen stehenden Drehknebel, die üblicherweise zylinderförmig ausgestaltet sind, können Betriebseinstellungen des Hausgeräts erreicht werden. So können beispielsweise Kochzonen ausgewählt und die Kochstufen eingestellt werden. Darüber hinaus können Programmabläufe eingestellt und durchgeführt werden, und beispielsweise auch das Backrohr entsprechend betrieben und aufgeheizt werden.

Ein derartiges Bedienelement, aufweisend eine Schaltachse und einen Bedienknebel, ist aus US 2774 852 A bekannt. Die Schaltachse weist eine Nut in Längsrichtung auf, in welcher eine Blattfeder gehalten wird. Die Blattfeder weist an einem Ende einen nach außen gerichteten, konvexen Bogen auf, der mit der Schaltachse in einer Aushöhlung des Bedienknebels sitzt und den Bedienknebel mittels Reibung auf der Schaltachse hält. Der Bedienknebel ist von der Schaltachse abziehbar gestaltet.

Aus der gattungsgemäßen Druckschrift DE 579 495 C ist eine Kupplung eines Drehknopfs mit einer Welle von Abstimmelementen von Rundfunkgeräten bekannt. Im Inneren des Knopfes befindet sich eine Feder, die den Knopf mit dem abgeflachten Wellenstumpf kuppelt. Im Knopf sind Ansätze vorgesehen, die ein Ausbiegen der in einer Muffe eingesetzten Feder über ein bestimmtes Maß hinaus vor dem Einschieben des Wellenstumpfes verhindern.

Aus der Druckschrift DE 10 74 117 B ist ein Griff für elektrische Drehschalter bekannt, der durch eine, in eine Erweiterung des Grifflochs eingeschobene, unter dem Druck der Schalterachse stehende, gewölbt ausgebildete Blattfeder festgehalten wird. Die Blattfeder ist in einen zur Schalterachse parallelen Schlitz des Griffs eingeschoben und wird von ihren scharf ausgebildeten Ecken am Herausschieben aus dem Schlitz gehindert.

In Fig. 1 ist in perspektivischer Darstellung ein Bedienelement 1 gemäß dem Stand der Technik gezeigt. Das Bedienelement 1 umfasst ein zylinderförmiges Bedienteil 2, welches von einem Nutzer gegriffen werden kann und zur Betriebseinstellung des Hausgeräts gedreht werden kann. Das Bedienteil 2 ist an einer Haltestange 3 aufgeschoben bzw. aufgesteckt, so dass eine drehfeste Verbindung ausgebildet ist. Die Haltestange 3 ist mit einer entsprechenden Elektronik 4 in einem Gehäuse 5 gekoppelt, so dass abhängig von der Drehung des Bedienteils 2 die analoge Drehung der Haltestange 3 um ihre Achse A bewirkt wird und dies über die Elektronik 4 erfasst werden kann. In Fig. 2 ist eine Schnittdarstellung des Bedienteils 2 mit der Haltestange 3 im verbundenen Zustand gezeigt. Das hohle Bedienteil 2 umfasst einen Aufnahmeteil 6, in den sich die Haltestange 3 hineinerstreckt. In diesem Aufnahmeteil 6 ist darüber hinaus eine Blattfeder 7 angeordnet, die nur an der Außenseite bzw. Mantelseite 8 der Haltestange 3 anliegt. Die Blattfeder 7 drückt somit gegen die Haltestange 3. Durch diese Kraft entsteht beim Abziehen des Bedienteils 3 eine Reibkraft, die überwunden werden muss. Es liegt hier lediglich eine kraftschlüssige Verbindung vor, die mit einer mechanischen Stabilität beschränkt ist, und daher neuen Anforderungen im Hinblick auf die Abziehstabilität nur bedingt genügt.

Es ist Aufgabe der vorliegenden Erfindung, ein Bedienelement für ein Hausgerät sowie ein Hausgerät mit einer Bedienvorrichtung mit einem Bedienelement zu schaffen, bei welchem bzw. bei welcher ein unerwünschtes Abziehen des Bedienteils von der Haltestange verhindert werden kann.

Diese Aufgabe wird durch ein Bedienelement und ein Hausgerät gemäß den unabhängigen Ansprüchen gelöst.

Ein erfindungsgemäßes Bedienelement für ein Hausgerät umfasst ein greifbares Bedienteil, welches mit einer Haltestange drehfest verbunden ist und um die Längsachse der Haltestange drehbar ist. Das Bedienelement umfasst darüber hinaus eine Haltefeder, welche an einer Mantelseite der Haltestange vorgespannt anliegt. Ein wesentlicher Bestandteil der Erfindung liegt darin, dass an der Mantelseite eine Einbuchtung ausgebildet ist, in welche sich ein an der Feder ausgebildeter Widerhaken hineinerstreckt. Durch eine derartige Ausgestaltung kann neben einer drehfesten Verbindung auch eine in axialer Richtung wesentlich verbesserte Haltevorrichtung zwischen dem Bedienteil und der Haltestange erzielt werden. Anforderungen an höhere Abziehkräfte, die ein Lösen des Bedienteils von der Haltestange bewirken, kann damit Rechnung getragen werden. Der Widerhaken erstreckt sich in seiner Endposition mit seinem freien vorderen Ende in Richtung einer vorderen Begrenzungswand in der Einbuchtung und ist so positioniert, dass er bei einem axialen Abziehen des Bedienteils von der Haltestange mit dem freien Ende an der vorderen Begrenzungswand anschlägt. Dadurch wird eine axiale Abziehsicherung erreicht, die hohen Abzugskräften standhält.

Vorzugsweise ist vorgesehen, dass die Feder eine Blattfeder ist.

In vorteilhafterweise ist vorgesehen, dass die Feder eine bogenförmig gewölbte Basis aufweist, in welcher der zungenartige Widerhaken ausgebildet ist. Durch diese ganz spezifische Ausgestaltung der Feder kann einerseits eine entsprechende radiale Anpresskraft an die Haltestange erzeugt werden und darüber hinaus durch das Widerhakenelement eine axiale Sicherungen bis zu einer gewünschten Abreißkraft erreicht werden. Mit dieser Ausgestaltung der Feder ist somit eine duale Bewegungssicherung gewährleistet.

Vorzugsweise ist vorgesehen, dass die Feder zwei beabstandet zueinander zugeordnete gleich gewölbte Bauteile aufweist, zwischen denen sich der Widerhaken geradlinig schräg nach oben erstreckt. Dies gewährleistet eine besonders hervorzuhebende Ausführung, da dadurch quasi in Längsrichtung der Feder eine symmetrische Ausgestaltung erzielt werden kann. Dies bewirkt eine besonders gleichmäßige Erzeugung einer Krafteinwirkung von der Feder auf die Haltestange.

Der Widerhaken kann auch als plattenartiger, biegbarer Abziehstreifen bezeichnet werden.

Vorzugsweise ist vorgesehen, dass der Widerhaken an einen unterhalb des Maximums der Bodenform quer verlaufenden Verbindungssteg zwischen den beiden Bogenteilen mündet. Dadurch kann die Stabilität des Widerhakens verbessert und durch die schräg orientierte Anordnung eine definierte und ausreichende Abzugskraftstabilisierung erreicht werden. Dies insbesondere im Hinblick auf die Kombination mit der gewählten Struktur der Bogenteile.

Vorzugsweise ist vorgesehen, dass sich die gewölbte Basis an einen Bereich der Mantelfläche vorgespannt abstützt, der seitlich der Einbuchtung ausgebildet ist. Diese gewölbten Bogenteile der Basis erstrecken sich somit nicht in die Einbuchtung hinein, sondern liegen quasi am Rand dazu bzw. an der diese Einbuchtung begrenzende Mantelfläche an. Auch hierzu kann in vorteilhafterweise somit die mechanische Kopplung bzgl. der Drehsicherung einerseits und der Erzeugung der größeren maximalen Abzugskraft andererseits begünstigt werden.

Insbesondere ist vorgesehen, dass die Einbuchtung in axialer Richtung vorne und hinten jeweils eine nach außen orientierte Begrenzungswand aufweist. Insbesondere liegt der Widerhaken mit seiner Außenseite an der oberen Kante der hinteren Begrenzungswand (vom vorderen im Bedienteil angeordneten Ende der Haltestange aus betrachtet) an. Der Widerhaken wird beim Aufstecken des Bedienteils auf die Haltestange über diese Kante geschoben und dadurch in die Einbuchtung hinein gedrückt. Er schnappt mit seinem vorderen freien Ende über die obere Kante der vorderen Begrenzungswand über in die Einbuchtung und liegt mit der Außenseite dann an der oberen Kante der hinteren Begrenzungswand an. Er ist dadurch in einer gegenüber der unbelasteten schräg gestellten Grundstellung in Richtung der Bogenteile gedrückt und somit vorgespannt. Dadurch ergibt sich eine definierter Abzugskraftschwellwert.

Vorzugsweise ist vorgesehen, dass die Feder, insbesondere der Widerhaken so ausgebildet ist, dass eine axiale Abzugskraft des Bedienteils von der Haltestange größer oder gleich 50 N, insbesondere zwischen 50 N und 60 N ist, wenn das Bedienteil an der Haltestange montiert ist.

Mit dieser ganz wertspezifischen Angabe der Abziehungskraft können hohe Anforderungen an die Sicherheit erfüllt werden.

Vorzugsweise ist die Feder in einem Aufnahmeteil des Bedienteils angeordnet, und stützt sich darin ab. Dieses Aufnahmeteil ist integral am Bedienteil ausgebildet.

Das Bedienteil ist ein zylinderförmiger Drehknebel in seiner vorteilhaften Ausgestaltung.

Darüber hinaus betrifft die Erfindung auch ein Hausgerät mit einer Bedienvorrichtung, welche zumindest ein erfindungsgemäßes Bedienelement und eine vorteilhafte Ausgestaltung davon aufweist.

Ein Ausführungsbeispiel der Erfindung wird nachfolgend anhand schematischer Zeichnungen näher erläutert. Es zeigen:
- Fig. 1: eine perspektivische Darstellung eines aus dem Stand der Technik bekannten Bedienelements;
- Fig. 2: eine Schnittdarstellung des Bedienelements gemäß Fig. 1;
- Fig. 3: ein Ausführungsbeispiel eines erfindungsgemäßen Hausgeräts;
- Fig. 4: eine Schnittdarstellung eines Ausführungsbeispiels eines erfindungsgemäßen Bedienelements; und
- Fig. 5: eine perspektivische Darstellung einer Feder des Bedienelements gemäß Fig. 4.

In den Figuren werden gleiche oder funktionsgleiche Elemente mit den gleichen Bezugszeichen versehen.

In Fig. 3 ist in einer perspektivischen Darstellung ein als Backofen ausgebildetes Hausgerät 9 gezeigt. Dieses weist eine Mehrzahl von sowohl anzahlmäßig als auch positionsmäßig beispielhaften Kochzonen 10, 11, 12 und 13 auf. Darüber hinaus ist ein durch eine Tür 34 verschlossener Garraum 35 vorgesehen. Des Weiteren umfasst das Hausgerät 9 eine Bedienvorrichtung 36, die auch wiederum positionell als anzahlmäßig beispielhaft eine Anzeigeeinheit 14 und Bedienelemente 15 und 16 aufweist. Die Bedienelemente 15 und 16 sind als Drehknebel ausgebildet und können um ihre Längsachse gedreht werden, wodurch Betriebseinstellungen des Hausgeräts 9 erfolgen.

In Fig. 4 in einer Schnittdarstellung ein Ausführungsbeispiel des Bedienelements 15 gezeigt. Das Bedienelement 15 umfasst ein zylinderförmiges Bedienteil 16, welches innen bereichsweise hohl ausgebildet ist. Eine Haltestange 17 erstreckt sich in das Innere 18 des Bedienteils 16 von der rückwärtigen Seite her. Ein Frontteil 19 des Bedienteils 16 deckt die Haltestange 17 von vorne ab, so dass sie bei Betrachtung des Hausgeräts 9 frontseitig nicht zu erkennen ist.

Im Inneren 18 ist darüber hinaus ein Aufnahmeteil 20 angeordnet, welches zur Aufnahme des vorderen Endes der Haltestange 17 ausgebildet ist.

In der Darstellung gemäß Fig. 4 ist die Haltestange 17 im montierten Endzustand in dem Aufnahmeteil 20 gezeigt. Die Haltestange 17 ist insbesondere als runder Stab ausgebildet, welcher an seiner Mantelseite 21 eine Einbuchtung 22 aufweist. Die Einbuchtung 22 ist zur Aufnahme des Teilelements einer Feder 23, die ebenfalls im Aufnahmeteil 20 angeordnet ist, ausgebildet. Durch die Feder 23 kann die drehfeste Verbindung der Haltestange 17 mit dem Bedienteil 16 gewährleistet werden, so dass eine Relativdrehung der beiden Bauteile um die Achse A vermieden ist. Darüber hinaus wird durch die spezifische Ausgestaltung der Feder 23 erreicht, dass ein Abziehen des Bedienteils 16 von der Haltestange 17 in Richtung der Achse A erst ab Abzugskräften größer 50 N erfolgt.

Die Feder 23 ist in Fig. 5 in perspektivischer Darstellung gezeigt. Sie weist eine bogenförmige Basis 24 auf, wobei diesbezüglich zwei stetig gekrümmte Bogenteile 25 und 26 ausgebildet sind. Die Bogenteile 25 und 26 sind beabstandet zueinander angeordnet und über einen quer verlaufenden Verbindungssteg 27 miteinander verbunden. In einem Freiraum 28 zwischen den beiden Bogenteile 25 und 26 ist ein plattenartiger, biegbarer Abzugstreifen in Form eines Widerhakens 29 angeordnet. Dieser ist beabstandet zu den beiden Bogenteilen 25 und 26 positioniert und verläuft im Wesentlichen geradlinig. Er ist an den Verbindungssteg 27 einstückig ausgebildet, wobei die gesamte Feder 23 einstückig ausgestaltet ist. Die Orientierung des Widerhakens 29, der zungenförmig ausgestaltet ist, ist schräg nach oben orientiert, wobei die Mündung 30 des Widerhakens 29 an dem Verbindungssteg 27 unterhalb eines Maximums 31 der beiden Bogenteile 25 und 26 angeordnet ist.

Wie aus der Darstellung in Fig. 4 zu erkennen ist, liegen die Bogenteile 25 und 26 außerhalb der Einbuchtung 22 an der Mantelfläche 21 an. Der Widerhaken 29 hingegen erstreckt sich in den Bereich der Einbuchtung 22 hinein. Er liegt in seiner Endposition mit einer Außenseite 29a an einer oberen Kante einer hinteren Begrenzungswand 33 der Einbuchtung 22 an. Dadurch wird er gegenüber seiner unbelasteten Grundstellung, wie sie in Fig. 5 gezeigt ist, vorgespannt. Des Weiteren zeigt sein vorderes freies Ende in Richtung einer vorderen Begrenzungswand 32 der Einbuchtung 22. Beim Axialen Abziehen schlägt das freie Ende des Widerhakens 29 an dieser vorderen Begrenzungswand 32 an und verhindert ein Abziehen bis zu einer definierten Abzugskraft. Erst wenn mit einer größeren Kraft angezogen wird, wird der Widerhaken 29 verformt und das Bedienteil 16 löst sich von der Haltestange 17.

Durch Abziehen des Bedienteils 16 wird durch die spezifische Neigung des Widerhakens 29 und deren Ausgestaltung im Hinblick auf Material und Dicke eine gewisse Gegenkraft erzeugt, wodurch auch der Schwellwert für die Abzugskraft definiert werden kann.

In der in der Fig. 4 gezeigten Endposition der Feder 23 sind die bogenförmigen Teile 25 und 26 etwas zusammengedrückt und daher vorgespannt und liegen somit in vorgespannter Weise an der Mantelseite 21 an und stützen sich an der Innenwand des Aufnahmeteils 20 ab.

In Fig. 5 ist der separate Zustand gezeigt, bei dem die Krümmung der Bogenteile 25 und 26 stärker ist, da sie im Vergleich zur Ausgestaltung in Fig. 4 nicht zusammengedrückt sind.

Durch die Feder 23, insbesondere mit dem Widerhaken 29, wird eine Demontagesicherungseinrichtung für das Bedienteil 16 gewährleistet.

Alternativ kann auch vorgesehen sein, dass die Haltestange 17 mit einer umlaufenden oder zumindest teilweise umlaufenden Wulst ausgebildet ist, die ebenfalls eine derartige Demontagesicherung gewährleistet. Alternativ kann auch die Verklebung des Bedienteils 16 mit der Haltestange 17 vorgesehen sein, oder ein Keil in der Haltestange 17 stecken, der bei der Montage des Bedienteils 16 an die Haltestange 17 sich aufspreizt und dadurch ebenfalls eine entsprechende Sicherung in axialer Richtung gewährleistet.

### Bezugszeichenliste

- 1: Bedienelement
- 2: Bedienteil
- 3: Haltestange
- 4: Elektronik
- 5: Gehäuse
- 6: Aufnahmeteil
- 7: Blattfeder
- 8: Mantelseite
- 9: Hausgerät
- 10, 11, 12, 13: Kochzonen
- 14: Anzeigeeinheit
- 15, 16: Bedienelemente
- 17: Haltestange
- 18: Inneres
- 19: Frontteil
- 20: Aufnahmeteil
- 21: Mantelseite
- 22: Einbuchtung
- 23: Feder
- 24: Basis
- 25, 26: Bogenteil
- 27: Verbindungssteg
- 28: Freiraum
- 29: Widerhaken
- 29a: Außenseite
- 30: Mündung
- 31: Maximum
- 32, 33: Begrenzungswände
- 34: Tür
- 35: Garraum
- 36: Bedienvorrichtung

## Patentansprüche

1. Bedienelement (1, 15) für ein Hausgerät (9), mit einem greifbaren Bedienteil (2, 16), welches mit einer Haltestange (3, 17) drehfest verbunden ist und um die Längsachse (A) der Haltestange (3, 17) zur Einstellung von Betriebsbedingungen drehbar ist, und eine Haltefeder (7, 23) an eine Mantelseite (8, 21) der Haltestange (3, 17) vorgespannt anliegt, wobei an der Mantelseite (21) eine Einbuchtung (22) ausgebildet ist, in welche sich ein an der Feder (23) ausgebildeter Widerhaken (29) hineinerstreckt, **dadurch gekennzeichnet, dass** sich der Widerhaken (29) in seiner Endposition mit seinem freien vorderen Ende in Richtung einer vorderen Begrenzungswand (32) in der Einbuchtung (22) erstreckt und so positioniert ist, dass er bei einem axialen Abziehen des Bedienteils (16) von der Haltestange (17) mit dem freien Ende an der vorderen Begrenzungswand (32) anschlägt.

2. Bedienelement nach Anspruch 1, **dadurch gekennzeichnet, dass** die Einbuchtung (22) eine hintere Begrenzungswand (33) aufweist, an deren oberer Kante der Widerhaken (29) mit seiner Außenseite (29a) in seiner Endposition anliegt und vorgespannt ist.

3. Bedienelement nach einem der vorhergehenden Ansprüche, **dadurch gekennzeichnet, dass** die Feder (23) eine Blattfeder ist.

4. Bedienelement nach einem der vorhergehenden Ansprüche, **dadurch gekennzeichnet, dass** die Feder (23) eine bogenförmig gewölbte Basis (24) aufweist, in welcher der zungenartige Widerhaken (29) ausgebildet ist.

5. Bedienelement nach einem der vorhergehenden Ansprüche, **dadurch gekennzeichnet, dass** die Feder (23) zwei beabstandet zueinander angeordnete, gleich gewölbte Bogenteile (25, 26) aufweist, zwischen denen sich der Widerhaken (29) geradlinig schräg nach oben erstreckt.

6. Bedienelement nach Anspruch 5, **dadurch gekennzeichnet, dass** der Widerhaken (29) an einen unterhalb des Maximums (31) der Bogenform quer verlaufenden Verbindungssteg (27) zwischen den beiden Bogenteilen (25, 26) mündet.

7. Bedienelement nach einem der vorhergehenden Ansprüche 4 bis 6, **dadurch gekennzeichnet, dass** sich die gewölbte Basis (24) an einem Bereich der Mantelseite (21) vorgespannt abstützt, der seitlich der Einbuchtung (22) ausgebildet ist.

8. Bedienelement nach einem der vorhergehenden Ansprüche, **dadurch gekennzeichnet, dass** der Widerhaken (29) ein plattenartiger biegbarer Streifen ist.

9. Bedienelement nach einem der vorhergehenden Ansprüche, **dadurch gekennzeichnet, dass** die Feder (23), insbesondere der Widerhaken (29), so ausgebildet ist, dass eine axiale Abzugskraft des Bedienteils (16) von der Haltestange (17) größer oder gleich 50 N, insbesondere zwischen 50N und 60N, ist.

10. Bedienelement nach einem der vorhergehenden Ansprüche, **dadurch gekennzeichnet, dass** die Feder (23) in einem Aufnahmeteil (20) im Inneren (18) des hohlen Bedienteils (16) angeordnet ist.

11. Bedienelement nach einem der vorhergehenden Ansprüche, **dadurch gekennzeichnet, dass** das Bedienteil (16) ein zylinderförmiger Drehknebel ist.

12. Hausgerät (9) mit einer Bedienvorrichtung (13), welche zumindest ein Bedienelement (15, 16) nach den vorhergehenden Ansprüche aufweist.

## Claims

1. Operating element (1, 15) for a domestic appliance (9), having a holdable operating part (2, 16), which is connected to a retaining rod (3, 17) in a rotationally-fixed manner and can be rotated about the longitudinal axis (A) of the retaining rod (3, 17) to set operating conditions, and a retaining carrier (7, 23) abuts an outer side (8, 21) of the retaining rod (3, 17) in a pretensioned manner, wherein a cut-out (22) is embodied on the outer side (21), into which a barb (29) embodied on the carrier (23) extends, **characterised in that**, in its end position, the free front end of the barb (29) extends in the cut-out (22) in the direction of a front boundary wall (32) and is positioned such that it touches the front boundary wall (32) with the free end when the operating part (16) is withdrawn from the retaining rod (17) in an axial manner.

2. Operating element according to claim 1, **characterised in that** the cut-out (22) has a rear boundary wall (33), the barb (29) abutting the upper edge of said rear boundary wall (33) with its outer side (29a) in its end position and being pretensioned.

3. Operating element according to one of the preceding claims, **characterised in that** the carrier (23) is a leaf spring.

4. Operating element according to one of the preceding claims, **characterised in that** the carrier (23) has a base (24) curved in an arc shape, in which the tonguelike barb (29) is embodied.

5. Operating element according to one of the preceding claims, **characterised in that** the carrier (23) has two evenly curved arc parts (25, 26) arranged at a distance from each other, between which the barb (29) extends obliquely upwards in a straight line.

6. Operating element according to claim 5, **characterised in that** the barb (29) ends at a connection bridge (27) between the two arc parts (25, 26) running transversely below the maximum (31) of the arc shape.

7. Operating element according to one of the preceding claims 4 to 6, **characterised in that** the curved base (24) is braced against a region of the outer side (21), embodied to the side of the cut-out (22), in a pretensioned manner.

8. Operating element according to one of the preceding claims, **characterised in that** the barb (29) is a platelike bendable strip.

9. Operating element according to one of the preceding claims, **characterised in that** the carrier (23), especially the barb (29), is embodied such that an axial removal force of the operating part (16) from the retaining rod (17) is greater than or equal to 50N, especially between 50N and 60N.

10. Operating element according to one of the preceding claims, **characterised in that** the carrier (23) is arranged in a mating part (20) in the interior (18) of the hollow operating part (16).

11. Operating element according to one of the preceding claims, **characterised in that** the operating part (16) is a cylindrical turning knob.

12. Domestic appliance (9) having an operating device (13), which has at least one operating element (15, 16) according to the preceding claims.

## Revendications

1. Élément de commande (1, 15) pour un appareil ménager (9), comprenant une pièce de commande préhensible (2, 16), laquelle est reliée à une tige de maintien (3, 17) de manière résistante à la torsion et est rotative autour de l'axe longitudinal (A) de la tige de maintien (3, 17) pour le réglage de conditions de fonctionnement, et un ressort de maintien (7, 23) étant adjacent de manière précontrainte à un côté d'enveloppe (8, 21) de la tige de maintien (3, 17), un renfoncement (22) étant réalisé sur le côté d'enveloppe (21), dans lequel renfoncement s'étend un ardillon (29) réalisé sur le ressort (23), **caractérisé en ce que** l'ardillon (29), dans sa position finale, s'étend dans le renfoncement (22) avec son extrémité avant libre en direction d'une paroi de délimitation avant (32) et est positionné de manière à ce qu'il soit en butée sur la paroi de délimitation avant (32) avec l'extrémité libre lorsque la pièce de commande (16) est retirée axialement de la tige de maintien (17).

2. Élément de commande selon la revendication 1, **caractérisé en ce que** le renfoncement (22) présente une paroi de délimitation arrière (33) au bord supérieur de laquelle l'ardillon (29) est adjacent avec son côté extérieur (29a) dans sa position finale et est précontraint.

3. Élément de commande selon l'une quelconque des revendications précédentes, **caractérisé en ce que** le ressort (23) est un ressort à lame.

4. Élément de commande selon l'une quelconque des revendications précédentes, **caractérisé en ce que** le ressort (23) présente une base (24) bombée en forme d'arc, dans laquelle est réalisé l'ardillon (29) en forme de languette.

5. Élément de commande selon l'une quelconque des revendications précédentes, **caractérisé en ce que** le ressort (23) présente deux parties arquées (25, 26) bombées de manière identique, disposées de manière distancée l'une de l'autre, entre lesquelles l'ardillon (29) s'étend vers le haut de manière rectiligne inclinée.

6. Élément de commande selon la revendication 5, **caractérisé en ce que** l'ardillon (29) aboutit sur une nervure de liaison (27) entre les deux parties arquées (25, 26), s'étendant transversalement en dessous du maximum (31) de la forme arquée.

7. Élément de commande selon l'une quelconque des revendications 4 à 6, **caractérisé en ce que** la base arquée (24) s'appuie de manière précontrainte sur une zone du côté d'enveloppe (21) qui est réalisée latéralement par rapport au renfoncement (22).

8. Élément de commande selon l'une quelconque des revendications précédentes, **caractérisé en ce que** l'ardillon (29) est une bande flexible en forme de plaque.

9. Élément de commande selon l'une quelconque des revendications précédentes, **caractérisé en ce que** le ressort (23), notamment l'ardillon (29), est réalisé de manière à ce qu'une force de retrait axiale de la pièce de commande (16) de la tige de maintien (17) est plus grande que 50 N ou égale à 50 N, notamment comprise entre 50 N et 60 N.

10. Élément de commande selon l'une quelconque des revendications précédentes, **caractérisé en ce que** le ressort (23) est disposé dans une zone de logement (20) à l'intérieur (18) de la pièce de commande creuse (16).

11. Élément de commande selon l'une quelconque des revendications précédentes, **caractérisé en ce que** la pièce de commande (16) est un bouton tournant de forme cylindrique.

12. Appareil ménager (9) comprenant un dispositif de commande (13) qui présente au moins un élément de commande (15, 16) selon les revendications précédentes.
